# FASCICULE DE BREVET EUROPEEN

(11) **EP 3 509 805 B1**
(45) Date de publication et mention de la délivrance du brevet: **06.01.2021**
(21) Numéro de dépôt: 17755537.2
(22) Date de dépôt: 25.08.2017
(51) Int. Cl.: B26D 7/18, B31B 50/14, B31B 50/83, B26F 1/38, B26F 1/40

(54) **PROCEDE DE DECOUPE ET D'EJECTION POUR UN FLAN EN CARTON**
SCHNEID- UND AUSWURFVERFAHREN FÜR EINEN KARTONZUSCHNITT
CUTTING AND EJECTION METHOD FOR A CARDBOARD BLANK

(30) Priorité: 09.09.2016 LU 93201
(43) Date de publication de la demande: 17.07.2019
(73) Titulaire: Lagora, L2320 Luxembourg (LU)
(72) Inventeur: MEYER, Nicolas, 26780 Allan (FR); CROUZET, Serge, 1618 Chatel Saint Denis (CH)
(74) Mandataire: Cabinet Beau de Loménie
(86) Numéro de dépôt international: PCT/EP2017/071426
(87) Numéro de publication internationale: WO 2018/046317

(56) Documents cités:
- JP-A- H04 170 489
- JP-A- 2016 030 318

## Description

L'invention concerne le domaine des emballages obtenus à partir d'une feuille de carton.

De tels emballages sont obtenus en découpant, dans une feuille de carton, un flan qui est ensuite plié selon des lignes de pliage pour former un emballage ou élément d'emballage tridimensionnel. Les cartons utilisés pour ces emballages présentent généralement un grammage compris entre 180 g par mètre carré et 2000 g par mètre carré, le plus souvent cependant compris entre 220 et 350 grammes par mètre carré.

Pour des raisons esthétiques ou utilitaires, il est parfois prévu dans ces emballages une ou plusieurs ouvertures, ou fenêtres, pratiquées dans la feuille de carton. Ces ouvertures, qui se caractérisent par un contour fermé, peuvent avoir une géométrie complexe et peuvent par exemple former un motif, par exemple une lettre ou une partie d'une lettre. Ces ouvertures peuvent donc dans certains cas présenter, selon au moins une direction, au moins une dimension très faible, inférieure à 5 mm, voire inférieure à 3 mm entre deux bords opposés de l'ouverture.

Il est connu de réaliser des ouvertures en pratiquant dans la feuille de carton, avant ou après découpage du flan, une ligne de découpe fermée sur elle-même, le contour de découpe délimitant une première partie du flan par rapport à une seconde partie du flan située à l'extérieur de la ligne de découpe. Une telle découpe peut être réalisée par différents moyens. Dans tous les cas, il est généralement nécessaire de prévoir des moyens spécifiques pour éjecter la partie de la feuille de carton correspondant à l'ouverture, c'est-à-dire pour séparer cette partie du reste de la feuille. Dans l'état de la technique, cela est généralement réalisé par des dispositifs à aiguilles qui viennent pousser mécaniquement sur la partie à éjecter.

Toutefois, les techniques actuelles ne permettent pas de réaliser, dans des conditions économiques acceptables, des ouvertures de très petite taille, notamment présentant au moins une dimension inférieure à 5 mm, voire inférieure à 3 mm.

En effet, les emballages considérés sont généralement produits à grande cadence, donc sur des machines à grande vitesse le long desquelles les feuilles de carton se déplacent rapidement. Il est donc notamment difficile de garantir un positionnement très précis de la feuille le long de son cheminement dans les machines. Il s'ensuit que, faute d'avoir un positionnement parfait de la feuille, les systèmes à aiguilles ne peuvent pas être utilisés car ils sont susceptibles dans ce cas-là d'impacter la feuille en dehors de l'ouverture.

Le document JP-2016-30.318 décrit un procédé utilisant un ruban adhésif sensible à la chaleur appliqué à un complexe comprenant une couche de base et une couche d'adhésif.

Les étapes de découpe et d'activation de l'adhésif par la chaleur sont simultanées. L'outil de découpe et d'activation ne permet pas de prévoir un décalage radial d'activation.

Le document JP-H04-170489 décrit un ruban adhésif.

L'invention a pour but de proposer un procédé de fabrication qui permet de réaliser une ouverture dans un flan en carton plat, y compris une ouverture ayant au moins une dimension inférieure à 5 mm, voire inférieure à 3 mm, avec une fiabilité suffisante et à un coût économique acceptable dans le cadre d'une production d'emballage en grande série, notamment avec des machines travaillant à plus de mille coups par heure, donc fabriquant au moins mille flans par heure et par machine, ou mille séries de flans, disposés côte à côte dans une feuille, par heure et par machine.

Dans ce but, l'invention propose un procédé de découpe d'une ouverture dans un flan de carton plat destiné à la fabrication d'un emballage et comportant une première face et une seconde face opposées.

Dans un tel procédé:
- on pratique dans le flan de carton une ligne de découpe fermée sur elle-même, la ligne de découpe délimitant une première partie du flan et une seconde partie du flan à l'extérieur de la ligne de découpe.
- on amène en regard de la première face du flan un ruban d'éjection comportant une couche d'adhésif, le ruban d'éjection étant agencé avec sa couche d'adhésif du côté la première face du flan et en regard de la première partie du flan ;
- on amène le flan et le ruban d'éjection en regard l'un de l'autre entre un outil d'appui et un outil d'activation qui sont en regard l'un de l'autre ;
- l'outil d'activation présente une face active en relief, tournée vers le ruban d'éjection et le flan, et dont le relief est délimité par un bord périphérique;
- une projection perpendiculaire du bord périphérique sur un plan d'extension du flan est inscrite à l'intérieur de la ligne de découpe avec un décalage radial d'activation vers l'intérieur par rapport à la ligne de découpe;
- à l'intérieur du bord périphérique, la face active présente une empreinte en creux ;
- l'outil d'appui présente un bossage en excroissance vers le flan par rapport à une surface périphérique tournée vers le flan, le bossage présentant un contour par rapport à la surface périphérique ;
- une projection perpendiculaire du contour du bossage sur le plan d'extension du flan est inscrite à l'intérieur de la projection perpendiculaire du bord périphérique de l'outil d'activation sur ce plan avec un décalage radial d'appui vers l'intérieur ;
- on serre la première partie du flan et le ruban d'éjection en regard l'un de l'autre entre l'outil d'appui et l'outil d'activation qui sont en regard l'un de l'autre de manière à coller le ruban d'éjection exclusivement sur la première partie du flan ;
- et en ce que, après avoir serré la première partie du flan et le ruban d'éjection entre l'outil d'appui et l'outil d'activation, on sépare le ruban d'éjection de la seconde partie du flan, la première partie du flan étant ainsi séparée de la seconde partie du flan en étant collée au ruban d'activation.

Selon d'autres caractéristiques optionnelles de l'invention :
L'outil d'appui entre en contact avec la seconde face du flan de préférence avant que le ruban d'éjection soit serré contre la première face du flan par l'outil d'activation.
- Le décalage radial d'activation entre la projection du bord périphérique du relief de la face active de l'outil d'activation et la ligne de découpe est d'au moins 0,1 mm, de préférence au moins 0,2 mm sur l'étendue de ce bord périphérique.
- Le décalage radial d'appui entre les projections perpendiculaires sur le plan d'extension du flan du contour du bossage de l'outil d'appui et du bord périphérique du relief de la face active de l'outil d'activation est de préférence d'au moins 0,1 mm, plus préférentiellement au moins 0,2 mm sur l'étendue de ce bord périphérique.
- La profondeur maximale de l'empreinte dans la face active de l'outil d'activation est de préférence comprise entre 0,1 et 0.5 mm.
- La hauteur maximale du bossage par rapport à la surface périphérique de l'outil d'appui est de préférence supérieure à 0,5 mm.
- La hauteur maximale du bossage par rapport à la surface périphérique de l'outil d'appui est comprise entre 0,8 et 1,2 mm.
- Un contre-appui élastique peut être agencé, par rapport à l'outil d'appui, du côté opposé de l'ensemble formé par le flan et le ruban d'éjection.
- Le contre-appui élastique est agencé de préférence à l'extérieur du périmètre la ligne de découpe qui délimite l'ouverture.
- L'un au moins de l'outil d'activation ou de l'outil de d'appui peut être, au moins lors de l'étape de serrage, chauffé à une température supérieure à 80°C, plus préférentiellement supérieure à 120°C.
- la découpe de la ligne de découpe peut être pratiquée en deux étapes successives comportant une première étape de découpe d'une première partie de la ligne de découpe et une seconde étape de découpe d'une seconde partie de la ligne de découpe.
- Les deux opérations de découpe de la première et de la seconde partie de la ligne de découpe peuvent être réalisées au moyen respectivement d'un premier et d'un second couteau de découpe ayant respectivement la forme de la première et de la seconde partie de la ligne de découpe.
- La découpe de la ligne de découpe peut être pratiquée en une seule opération.
- La ligne de découpe forme de préférence une découpe continue et intégrale de l'épaisseur du flan sur toute la longueur de la ligne de découpe.
- La première partie du flan est par exemple située à l'intérieur de la ligne de découpe fermée et la seconde partie du flan est située à l'extérieur de la ligne de découpe.
- Le flan plat s'étend dans un plan d'extension, et il peut être amené à plat, selon une direction de translation machine parallèle à son plan d'extension, entre l'outil d'appui et l'outil d'activation qui sont en regard l'un de l'autre, et le serrage peut être obtenu par déplacement relatif entre l'outil d'appui et l'outil d'activation selon une translation de direction perpendiculaire au plan d'extension.
- La couche d'adhésif du ruban d'éjection peut comporter un adhésif réactivable à la chaleur.
- La couche d'adhésif du ruban d'éjection peut comporter un adhésif thermofusible à base de copolymères EVA.
- Le ruban d'éjection peut comporter une couche de support qui supporte la couche d'adhésif du ruban d'éjection.
- La couche de support du ruban d'éjection peut comporter une couche de papier.
- Le ruban d'éjection peut présenter une épaisseur comprise entre 0,05 et 0,3 millimètre, de préférence entre 0,1 et 0,15 millimètre.
- Le procédé peut comporter la réalisation de plusieurs découpes d'ouvertures décalées l'une de l'autre selon une direction perpendiculaire à la direction de translation machine, et peut comporter la mise en œuvre de plusieurs rubans d'éjection distincts décalés l'un de l'autre selon la direction perpendiculaire à la direction de translation machine.

Bien que ne faisant pas partie de l'objet de l'invention, la présente divulgation décrit aussi un ruban d'éjection pour un procédé de découpe et d'éjection d'une ouverture dans un flan en carton, le ruban d'éjection comportant une couche d'adhésif supportée par une couche de support, la couche d'adhésif comportant un adhésif réactivable à la chaleur, par exemple un adhésif thermofusible à base de copolymères EVA. La couche de support qui supporte la couche d'adhésif du ruban d'éjection peut comporter une couche de papier, par exemple une couche de papier kraft. Un tel ruban d'éjection peut présenter une épaisseur comprise entre 0,05 et 0,3 millimètre, de préférence entre 0,1 et 0,15 millimètre.

Diverses autres caractéristiques ressortent de la description faite ci-dessous en référence aux dessins annexés qui montrent, à titre d'exemples non limitatifs, des formes de réalisation de l'objet de l'invention.
La **Figure 1** illustre de manière schématique une feuille de cartons dans laquelle est délimité un flan comprenant une ouverture.
La **Figure 2** illustre la réalisation d'une ligne de découpe en deux étapes successives.
Les **Figures 3A-3D** illustrent quatre étapes successives d'un procédé selon l'invention.
La **Figure 4** illustre schématiquement en section un ruban d'éjection et un flan utilisables dans un procédé selon l'invention.

L'invention trouve à s'appliquer dans le domaine des emballages en carton, par exemple dans des emballages en carton pour l'alimentaire ou des emballages en carton de cigares ou cigarettes, produits en très grand nombres. Cependant, elle peut aussi être appliquée des emballages en carton pour des produits cosmétiques.

Ces emballages sont fabriqués par pliage et assemblage d'un ou plusieurs flan(s) prédécoupé(s). Ce plan est généralement muni de lignes de pliage prémarquées. Ce flan est prédécoupé dans une feuille de carton.

L'invention vise à proposer un procédé de découpe d'une ouverture dans un tel flan. Le procédé peut être mis en œuvre dans le flan avant qu'il ne soit découpé de la feuille de carton, ou au contraire après que ce flan aura été découpé de la feuille de carton.

Le matériau du flan sera de préférence un matériau conventionnel pour ce type d'emballage. Il peut par exemple s'agir d'un carton présentant un grammage supérieur ou égal à 180 g par mètre carré. Généralement, le carton utilisé pour de tels emballages présente un grammage inférieur ou égal à 2000 g par mètre carré. Il est apparu que des grammages compris entre 220 et 350 grammes par mètre carré sont particulièrement avantageux.

On a illustré sur la **Fig. 1** de manière schématique une feuille de carton **10** dans laquelle il est possible de définir un flan **12** destiné à former un emballage. Le flan **12** est un flan plat qui s'étend dans un plan d'extension défini sur les figures par les axes perpendiculaires **X** et **Y.** Dans l'exemple illustré, le flan **12** n'est pas encore prédécoupé. Il peut être délimité dans la feuille de carton **10** par une trace périphérique **14,** mais cette trace périphérique peut très bien ne pas exister matériellement dans la feuille **10** et n'être révélée que lorsque le flan **12** sera effectivement découpé de la feuille **10.**

Selon invention, le flan **12,** et donc la feuille **10,** présente une ligne de découpe **16** fermée sur elle-même qui délimite l'ouverture que l'on veut former dans le flan **12,** donc dans la feuille **10.**

La découpe **16** peut être réalisée de toute manière connue de l'homme du métier. Dans certains modes de réalisation elle sera réalisée à l'aide d'un ou plusieurs poinçons ou couteaux.

Par exemple, comme cela est illustré à la **Fig. 2**, la découpe de la ligne de découpe fermée **16** peut être pratiquée en deux étapes successives comportant une première étape de découpe d'une première partie **161** de la ligne de découpe fermée **16** et une seconde étape de découpe d'une seconde partie **162** de la ligne de découpe fermée **16.** Dans ce cas, les deux opérations de découpe de la première et de la seconde partie **161, 162** de la ligne de découpe **16** peuvent être réalisées au moyen respectivement d'un premier et d'un second couteau de découpe ayant respectivement la forme de la première et de la seconde partie de la ligne de découpe. Toutefois, la découpe de la ligne de découpe fermée **16** peut être pratiquée en une seule opération, par exemple au moyen d'un poinçon dont la partie tranchante présente l'intégralité de la forme de la ligne de découpe fermée **16.**

La découpe **16** délimite donc dans le flan **12** une première partie **18** du flan **12,** par exemple située à l'intérieur de la découpe **16,** et une seconde partie **20** du flan **12,** qui est donc dans cet exemple située à l'extérieur de la découpe **16.** Dans l'exemple considéré, la première partie **18** du flan **12** est donc considérée comme une chute de matière, tandis que la seconde partie **20** fera partie intégrante de l'emballage final. Cependant, on pourrait tout à fait considérer que la partie d'intérêt serait la partie intérieure et que la chute serait la partie extérieure à la découpe.

Dans l'exemple illustré, la découpe **16** présente une géométrie tout à fait quelconque. On a illustré que l'ouverture délimitée par cette découpe **16** présente une dimension transversale D dans le plan d'extension du flan **12.** Pour l'ensemble de la découpe, la dimension transversale évolue en fonction des points considérés, mais on peut toujours définir, pour l'ouverture délimitée par la découpe **16,** une dimension transversale minimale de l'ouverture entre deux points opposés de la découpe où deux bords opposés de l'ouverture présentent leur plus grande proximité.

De préférence, en une seule opération ou en plusieurs opérations, la découpe de la ligne de découpe fermée **16** est réalisée à l'aide d'un outil tranchant, avec contact entre l'outil tranchant et le flan. De préférence, le fil de lame de l'outil tranchant est de faible épaisseur pour assurer une découpe propre et sans trace. On connaît l'inconvénient de ces outils tranchants, notamment de ceux dont le fil de lame est de faible épaisseur, en ce sens que, dans le cas d'une découpe d'un carton, la chute de découpe, ici la première partie **18** du flan **12,** ne s'évacue pas nécessairement toute seule par simple gravité.

La ligne de découpe fermée **16** forme de préférence une découpe continue et intégrale de l'épaisseur du flan **12** sur toute la longueur de la ligne de découpe **16.** Cependant, même dans ce cas, on sait qu'il est courant que, après l'opération de découpe, la partie intérieure **18** du flan délimitée par la découpe **16** reste coincée par ses bords à son emplacement au centre de l'ouverture, dans le même plan que la partie extérieure **20** du flan.

Aussi, dans une étape ultérieure à l'étape de découpe de la ligne de découpe **16,** l'invention prévoit une opération d'éjection au cours de laquelle la première partie **18** et la deuxième partie **20** du flan **12** sont séparées l'une de l'autre. Dans l'exemple illustré, on cherchera plus particulièrement à retirer la première partie **18** en l'extrayant du plan d'extension dans lequel s'étend la seconde partie **20** du flan **12.**

Bien entendu, ces opérations sont avantageusement automatisées et mises en œuvre sur une ligne de production comprenant par exemple un poste de découpe (non représenté) puis un poste d'éjection **22** qui est illustré schématiquement sur les **Figs. 3A** à **3D****.** On prendra ici l'hypothèse que le flan **12,** en l'occurrence la feuille de carton **10,** est amené à plat, selon une direction de translation machine parallèle à son plan d'extension, en l'occurrence la direction longitudinale **X.**

À titre d'exemple, pour simplifier la description, on considérera que le plan d'extension défini par les directions **X** et **Y** est horizontal, sans que cela ne doive être interprété comme une limitation de l'invention dans la mesure où d'autres orientations du flan **12** peuvent être prévues pour l'opération d'éjection. De la sorte, le flan **12** présente une première face **11,** qui peut arbitrairement être qualifiée de face supérieure en référence aux figures, et une seconde face opposée **13,** qui peut donc être arbitrairement qualifiée de face inférieure.

Le flan **12,** en l'occurrence la feuille de carton **10,** peut être ainsi transporté selon ce plan d'extension **X, Y,** par exemple au moyen de pinces de préhension agrippant des bords longitudinaux de la feuille de carton **10.**

Dans l'exemple illustré, l'éjection est effectivement réalisée au moyen d'un outil d'appui **24** et d'un outil d'activation **26** qui sont, dans cet exemple, intégrés dans le poste d'éjection **22.** L'outil d'appui **24** et l'outil d'activation **26** sont en regard l'un de l'autre. Il est prévu des moyens pour assurer un déplacement relatif entre l'outil d'appui **24** et l'outil d'activation **26** selon une translation de direction **Z** perpendiculaire au plan d'extension **X, Y** du flan **12.**

Dans l'exemple illustré, le poste d'éjection **22** comporte une platine inférieure **30,** et une platine supérieure **32** qui sont toutes les deux parallèles au plan d'extension du flan **12,** donc ici horizontales. Un mécanisme d'actionnement, non représenté, comportant par exemple un actionneur électrique, pneumatique ou hydraulique, avec un éventuel mécanisme de transmission, permet d'assurer un déplacement relatif des deux platines **30, 32** selon une direction perpendiculaire au plan d'extension **X, Y** du flan **12,** donc selon la direction **Z,** considérée par convention comme étant dans cet exemple verticale. La platine inférieure **30** présente une face supérieure sur laquelle on peut venir fixer l'outil d'appui **24** et la platine supérieure **32** présente une face inférieure sur laquelle on peut venir fixer l'outil d'activation **26,** les deux outils **24, 26** étant agencés en regard l'un de l'autre et étant amenés l'un vers l'autre par les platines **30, 32** pour, comme on le verra plus tard, opérer une opération de serrage d'un ruban d'éjection **34** contre le flan **12.**

En effet, le procédé de découpe et d'éjection selon l'invention met en oeuvre un ruban d'éjection **34.** Ce ruban d'éjection est destiné à être présenté parallèlement au flan **12,** c'est-à-dire dans un plan parallèle au plan d'extension **X, Y** du flan **12.** Comme illustré à la **Fig. 4****,** le ruban d'éjection **34** comporte une couche d'adhésif **38** qui, dans l'exemple de réalisation, est supportée par une couche de support **36.**

La couche d'adhésif **38** du ruban d'éjection **34** comporte par exemple un adhésif réactivable, par exemple réactivable à la chaleur. De manière connue, un tel adhésif nécessite, pour adhérer contre une surface, d'être amené à une température supérieure à une température d'activation. En dessous de cette température d'activation, son pouvoir d'adhésion lorsqu'il est amené au contact d'une surface est très limité, ou nul. Au contraire, au-dessus de la température d'activation, il adhère à la surface et cette adhésion est ensuite conservée même lorsque la température de l'adhésif redescend en dessous de la température d'activation. Un tel adhésif réactivable à la chaleur peut comprendre un adhésif thermofusible à base de copolymères EVA. À titre d'exemple, les inventeurs ont mis en œuvre avec succès l'invention en utilisant un ruban d'éjection comprenant une couche d'adhésif formée par une couche de colle commercialisée par la société Henkel Technologies France, 161 rue de Silly, F-92100 Boulogne Billancourt, France, sous la référence « Technomelt Q 3656 FR ». De telles colles présentent généralement une température d'activation qui est comprise entre 80 et 120 degrés. Cependant, d'autres adhésifs peuvent être utilisés, notamment d'autres adhésifs réactivables. Suivant les applications, l'adhésif peut être sélectionné pour avoir une température d'activation supérieure ou inférieure.

En variante, on peut utiliser, à la place d'un adhésif réactivable à la chaleur, un adhésif réactivable à la pression.

Le ruban d'éjection peut comporter entre 10 et 50 grammes par mètre carré d'adhésif, préférentiellement entre 15 et 35 grammes par mètre carré, plus préférentiellement entre 20 et 25 grammes par mètre carré.

Dans l'exemple illustré, le ruban d'éjection **34** comporte une couche de support **36** qui supporte la couche d'adhésif **38** du ruban d'éjection. Une telle couche de support **36** facilite la manipulation du ruban d'éjection et facilite la mise en œuvre du procédé. Par exemple, la couche de support **36** du ruban d'éjection **34** peut comporter une couche de papier. Les inventeurs ont mis en œuvre l'invention avec succès en utilisant notamment, en tant que couche de support **36,** une couche de papier kraft, par exemple un papier kraft naturel frictionné commercialisé par la société Gascogne Papier, Quartier De Bel Air, 40200 Mimizan, France, sous la référence « 086 - ADOUR® 2000 », dans sa version de grammage 90 g par mètre carré. Cependant, d'autres types de papier pourraient être utilisés. De même, une couche de support **36** peut être formée de, ou comporter d'autres matériaux. On peut par exemple envisager d'utiliser, pour la réalisation d'une couche de support **36** pour le ruban d'éjection **34,** un matériau polymère, par exemple un polyéthylène téréphtalate (PET).

Dans l'exemple illustré, le ruban d'éjection **34** présente une épaisseur comprise entre 0,05 et 0,3 millimètre, par exemple entre 0,1 et 0,15 millimètre.

Le ruban d'éjection **34** est agencé de manière à se présenter avec sa couche d'adhésif **38** du côté la première face **11** du flan **12** et en regard de la première partie **18** du flan **12.**

Pour l'opération d'éjection, on amène le ruban d'éjection **34** en continu au-dessus de la feuille de carton **10,** donc du flan **12.** Ceci est donc opéré après l'opération de découpe de la ligne de découpe **16.** Le ruban d'éjection **34** peut se présenter sous la forme d'un rouleau qui est dévidé et guidé pour être amené en position dans le poste d'éjection **22,** au-dessus de la première partie **18** du flan **12** que l'on souhaite éjecter.

Ainsi, on amène le flan **12,** muni de la ligne de découpe 16, et le ruban d'éjection **34,** en regard l'un de l'autre, entre l'outil d'appui **24** et l'outil d'activation **26** qui sont eux-mêmes en regard l'un de l'autre selon la direction perpendiculaire au plan d'extension **X, Y** du flan **12.**

Comme on peut le voir sur les **Figs. 3A-3D****,** l'outil d'activation **26** présente une face active **40** en relief par rapport à une embase **42.** Dans l'exemple illustré, l'embase **42** fait partie intégrante de l'outil d'activation **26** et sert d'interface avec la platine supérieure **32.** Toutefois, l'embase **42** pourrait être une pièce séparée, ou être encore formée par la platine supérieure **32.** La face active **40** de l'outil d'activation **26** est tournée vers le ruban d'éjection **34** et le flan **12.** Son relief est délimité par un bord périphérique **44** dont une projection perpendiculaire sur un plan d'extension du flan est inscrite à l'intérieur de la ligne de découpe fermée **16** avec un décalage radial d'activation « **dr1** » vers l'intérieur par rapport à la ligne de découpe **16** qui délimite l'ouverture. Le décalage radial d'activation **dr1**, entre la projection du bord périphérique **44** du relief de la face active **40** de l'outil d'activation **26** et la ligne de découpe fermée **16,** est de préférence d'au moins 0,1 mm, plus préférentiellement au moins 0,2 mm sur l'étendue de ce bord périphérique.

A l'intérieur du bord périphérique **44,** la face active **40** présente une empreinte en creux **46.** Cette empreinte en creux forme une concavité par rapport au bord périphérique **44** dans la face active **40.** La profondeur de cette empreinte **46** par rapport au bord périphérique **44,** selon une direction perpendiculaire au plan d'extension du flan **12,** est de préférence comprise entre 0,1 mm et 0,5 mm. Dans un exemple de réalisation, pour un flan de carton **12** présentant une épaisseur comprise entre 0,2 et 0,4 mm, par exemple d'environ 0,3 mm, l'empreinte **46** peut ainsi présenter une profondeur comprise entre 0,1 et 0,3 mm, par exemple 0,2 mm par rapport au bord périphérique **44.**

La face active **40** de l'outil d'activation **26** est destinée à plaquer le ruban d'éjection **34** contre la première face **11** de la première partie **18** du flan **12.**

La face active **40,** délimitée par son bord périphérique **44,** est donc inscrite, en projection perpendiculaire sur le plan d'extension du flan **12,** à l'intérieur de la découpe **16.** Sur la **Fig. 3A****,** on a illustré que, en section par un plan perpendiculaire au plan d'extension, la dimension **D1,** qui sépare les deux points opposés, dans cette section, du bord périphérique **44** de la face active **40,** est inférieure à la dimension **D** entre les deux points opposés, dans cette section, de l'ouverture délimitée par la ligne de découpe fermée **16.** De préférence, la face active **40** est centrée par rapport à l'ouverture et, comme illustré sur la **Fig. 1****,** le décalage radial d'activation **dr1** est de préférence constant sur tout le contour de l'ouverture **16** et de la face active **40.** Dans un tel cas, ces dimensions sont reliées par la relation **D** = **D1** + 2 x **dr1.**

Dans les modes de réalisation dans lesquels on utilise un ruban d'éjection comportant un adhésif réactivable à la chaleur, l'un au moins de l'outil d'activation **26** ou de l'outil d'appui est, au moins lors de l'étape de serrage, chauffé à une température supérieure à la température d'activation de l'adhésif, par exemple à une température supérieure à 80°C, plus préférentiellement supérieure à 120°C. Par exemple, l'outil d'activation **26** comporte des moyens de chauffage de la face active **40,** ou tout du moins d'une partie de celle-ci, notamment son bord périphérique **44.** Les moyens de chauffage peuvent par exemple être réalisés sous la forme d'une résistance intégrée ou accolée à l'outil **26** ou à la platine supérieure **32,** en prévoyant alors de préférence de réaliser la platine et l'outil en des matériaux ayant une bonne conductivité de la chaleur, par exemple en métal. L'outil d'activation **26** est par exemple réalisé en laiton. Les moyens de chauffage pourraient faire appel à un chauffage par induction. Les moyens de chauffage peuvent comprendre un circuit de circulation d'un fluide chaud, intégré ou accolé à l'outil d'activation **26** ou à la platine supérieure **32.** On peut par ailleurs prévoir des moyens de chauffage indirect, externes, assurant un chauffage de la face active **40** par l'extérieur, par exemple un chauffage infrarouge ou un flux d'air chaud.

Dans le procédé selon l'invention, l'outil d'activation **26** coopère avec l'outil d'appui **24** pour serrer le ruban d'éjection **34** contre le flan **12.**

L'outil d'appui **24** présente un bossage **48** en excroissance vers le flan **12** par rapport à une surface périphérique **50** tournée vers le flan. Dans l'exemple illustré, la surface périphérique **50** est celle d'une collerette plane entourant le bossage, appartenant à l'outil d'appui **24,** et formant une interface de fixation de l'outil **24** sur la platine inférieure **30.** Cependant, la collerette plane pourrait être une pièce séparée de l'outil **24.** Selon encore une autre variante, la surface périphérique **50** pourrait être un élément de surface de la platine inférieure **30.**

Le bossage **48** de l'outil d'appui **24** présente un contour **52** par rapport à la surface périphérique **50.** Une projection perpendiculaire du contour **52** du bossage **48** sur le plan d'extension du flan **12** est inscrite à l'intérieur de la projection perpendiculaire du bord périphérique **44** de l'outil d'activation **26** sur ce plan, avec un décalage radial d'appui **« dr2 »** vers l'intérieur. Le décalage radial d'appui **dr2** entre les projections perpendiculaires sur le plan d'extension d'une part du flan du contour **52** du bossage **48** de l'outil d'appui **24** et d'autre part du bord périphérique **44** du relief de la face active **40** de l'outil d'activation **26,** est de préférence d'au moins 0,1 mm, plus préférentiellement au moins 0,2 mm sur l'étendue de ce bord périphérique **44.** Dans l'exemple illustré, le contour **52** est un contour inférieur défini au pied du bossage **48,** à sa jonction avec la surface périphérique **50.** Les relations ci-dessous sont en tous cas respectées si on considère le contour supérieur du bossage qui correspond au bord périphérique de la surface supérieure du bossage qui entre effectivement en contact avec le flan **12.** Dans l'exemple illustré, cette surface est plane.

Sur la **Fig. 3A****,** on a illustré que, en section par un plan perpendiculaire au plan d'extension, la dimension **D2** qui sépare, dans une section, les deux points opposés du contour **52** du bossage **48** de l'outil d'appui est inférieure à la dimension **D1** qui sépare, dans la même section, les deux points opposés du bord périphérique **44** de la face active **40** de l'outil d'activation **26.** De préférence, le bossage **48** est centré par rapport à la face active **40** et, comme illustré sur la **Fig. 1****,** le décalage radial d'activation « **dr2 »** est de préférence constant sur tout le contour du bossage **48** et de la face active **40.** Dans un tel cas, ces dimensions sont reliées par la relation **D1** = **D2** + 2 x **dr2.**

Dans l'exemple illustré, le contour **52** est un contour inférieur défini au pied du bossage **48,** à sa jonction avec la surface périphérique **50.** Les relations ci-dessous sont en tous cas respectées si on considère le contour supérieur du bossage qui correspond au bord périphérique de la surface supérieure du bossage qui entre effectivement en contact avec le flan **12.** Dans l'exemple illustré, cette surface supérieure est plane, mais elle pourrait être bombée.

La hauteur maximale du bossage **48** par rapport à la surface périphérique **50** de l'outil d'appui **24** est de préférence supérieure à 0,5 mm. En effet, en-dessous d'une telle distance, il est apparu que l'éjection de la première partie **18** du flan **12** pouvait ne pas être complètement assurée, avec notamment un risque de délaminage du carton. Dans un exemple de réalisation dans lequel le flan de carton **12** présente une épaisseur comprise entre 0,2 et 0,4 mm, par exemple d'environ 0,3 mm, la hauteur maximale du bossage **48** par rapport à la surface périphérique **50** de l'outil d'appui **24** est par exemple comprise entre 0,8 et 1,2 mm, notamment d'environ 1 mm.

Dans le procédé, on serre la première partie **18** du flan **12** et le ruban d'éjection **34** en regard l'un de l'autre entre l'outil d'appui **24** et l'outil d'activation **26,** qui sont aussi en regard l'un de l'autre, de manière à coller le ruban d'éjection **34** exclusivement sur la première partie **18** du flan **12.**

Ceci est assuré notamment par le fait que les outils d'appui **24** et d'activation **26** sont dimensionnés de manière que leurs surfaces actives respectives, qui viennent en contact respectivement avec la seconde face **13,** ici inférieure, du flan **12,** et avec le ruban d'éjection **34,** sont toutes les deux de plus petites dimensions que l'ouverture délimitée la ligne de découpe **16,** donc de plus petites dimensions que la première partie **18** du flan **12.** Ainsi, l'activation du collage, que ce soit par pression ou par chaleur ou par une combinaison des deux, ne se fait qu'au sein du contour de la face active **40** de l'outil d'activation, donc uniquement au contact de la première partie **18** du flan **12.**

De préférence, on s'assure que, comme cela est illustré à la **Fig. 3B****,** l'outil d'appui **24** entre en contact avec la seconde face **13** du flan **12** avant que le ruban d'éjection **34** soit serré contre la première face **11** du flan par l'outil d'activation **26.** Ceci est assuré en maîtrisant le déplacement relatif de l'outil d'appui **24,** de l'outil d'activation **26** et du flan **12.** Dans l'exemple illustré, le mouvement relatif est ainsi, dans une première étape de l'étape de serrage, assuré par un déplacement relatif entre l'outil **24** et le flan **12.** On voit ici que cela est réalisé sous la forme d'un déplacement en translation de la platine inférieure **30,** selon la direction perpendiculaire au plan d'extension du flan **12,** en direction du flan **12,** le flan **12** et la platine supérieure **32** restant immobiles. Cependant, le même mouvement relatif peut être obtenu différemment, par exemple en déplaçant le flan vers l'outil d'appui.

Lorsque l'outil d'appui **24** entre en contact avec la seconde face **13** de la première partie **18** du flan **12,** il provoque une amorce de soulèvement de cette première partie **18** par rapport à la seconde partie **20** du flan **12.**

Encore plus préférentiellement, on prévoira que, comme cela est illustré sur la **Fig. 3B****,** ce contact entre l'outil d'appui **24** et la seconde face **13** du flan **12** se produit avant que la face active **40** de l'outil d'activation **26** n'entre en contact avec le ruban d'éjection **34.** Notamment, on peut prévoir un contre-appui élastique **54,** agencé, par rapport à l'outil d'appui **24,** du côté opposé de l'ensemble formé par le flan **12** et le ruban d'éjection **34,** donc du côté de l'outil d'activation **26.** Ce contre-appui élastique **54** est agencé de préférence de manière à être situé à l'extérieur du périmètre la ligne de découpe fermée **16** qui délimite l'ouverture, donc radialement vers l'extérieur autour de la face active **40** de l'outil d'activation **26.** Ce contre-appui élastique **54** peut être porté par la platine supérieure **32,** ou par une autre partie du poste d'éjection **22.** Ce contre-appui élastique **54** est agencé pour entrer en contact avec l'ensemble formé par le flan **12** et le ruban d'éjection **34** avant que cet ensemble ne soit serré entre l'outil d'activation et l'outil d'appui **24.** Ainsi, dans un état de repos du contre-appui élastique **54,** la face active **40** de l'outil d'activation **26** se situe en retrait, plus éloigné du flan **12,** par rapport à une face inférieure du contre-appui élastique **54.**

Avec une telle disposition, on voit que, de plus, le contre-appui élastique **54** tend à plaquer le ruban d'éjection **34** contre la première face **11** du flan **12,** toujours à l'extérieur du périmètre de l'ouverture définie par la ligne de découpe fermée **16.**

Le contre-appui élastique **54** peut être agencé pour s'étendre tout autour de l'outil d'activation **26,** de manière continue. A contrario, on peut prévoir que le contre-appui élastique soit agencé sous la forme d'éléments ponctuels répartis autour de l'outil d'activation **26.**

Le contre-appui élastique **54** peut être réalisé par exemple sous la forme d'un anneau ou de plots de matériau alvéolaire, par exemple de mousse, notamment un mousse polymère, ou sous la forme d'un anneau ou de plots rigides montés sur ressort.

Le contre-appui élastique **54** est de préférence réalisé, au moins en partie, en matériau isolant thermiquement, notamment un matériau ayant une conductivité thermique inférieure à 1 Wm⁻¹K⁻¹.

La **Fig. 3C** illustre le moment où la première partie **18** du flan **12** et la partie correspondante du ruban d'éjection **34** se trouvent serrées entre l'outil d'appui **24** et l'outil d'activation **26.** Ceci permet d'assurer un contact étroit entre le ruban **34** et la première partie **18** du flan **12.** De plus, le contact du ruban **34** avec l'outil d'activation **26** permet, le cas échéant, de réactiver l'adhésif du ruban d'éjection **34.** On assure ainsi une adhésion suffisante entre le ruban d'éjection **34** et la première partie du flan **12.** A contrario, tout éventuel contact entre le ruban **34** et la seconde partie **20** du flan **12,** à l'extérieur de la ligne de découpe fermée **16,** se fait à une pression et/ou à une température insuffisante pour permettre une adhésion du ruban d'éjection **34** sur la seconde partie **20.**

Par ailleurs, la concavité de la face active **40** de l'outil d'activation **26,** combiné avec le fait que, comme expliqué plus haut, le bossage **48** de l'outil d'appui **24** est plus petit que la face active **40,** la projection du contour **52** étant inscrite à l'intérieur de celle du bord périphérique **44** de la face active **40,** tend à provoquer une déformation de la première partie **18** du flan **12** qui se trouve serrée entre les deux outils **24, 26.** Cette déformation, en dôme, tend à écarter les bords de la première partie **18** du flan **12** par rapport aux bords de la seconde partie **20** du flan **12,** ce qui tend à libérer les deux parties **18, 20** l'une de l'autre.

On a illustré à la **Fig. 3D** que, après avoir serré la première partie **18** du flan **12** et le ruban d'éjection **34** entre l'outil d'appui **24** et l'outil d'activation **26,** on sépare le ruban d'éjection **34** de la seconde partie **20** du flan **12.** Cette séparation est permise notamment par l'absence d'adhésion entre le ruban d'éjection **34** et cette seconde partie **20** du flan **12.** En revanche, en écartant le ruban d'éjection **34** du flan **12,** la première partie **10** du flan **12** est séparée de la seconde partie **20** du flan **12** en restant collée au ruban d'activation **34.**

Cette séparation est effectuée après écartement de l'outil d'appui **24** par rapport à l'outil d'activation **26.** Cette séparation peut avoir lieu au moment de l'écartement des deux outils ou pendant ou après avoir déplacé le ruban et le flan **12** par rapport aux outils selon la direction longitudinale **X.**

Dans l'exemple, on a illustré la réalisation d'une découpe et l'éjection de la partie du flan correspondant à cette découpe. Dans le cas de la réalisation de plusieurs découpes d'ouvertures décalées l'une de l'autre selon une direction perpendiculaire à la direction de translation **X** de la machine, on peut prévoir de mettre en oeuvre plusieurs rubans d'éjection distincts, décalés l'un de l'autre selon la direction perpendiculaire à la direction de translation machine, chaque ruban étant associé à un outil d'appui **24** et un outil d'activation **26** agencés de manière correspondante.

## Revendications

1. Procédé de découpe d'une ouverture dans un flan de carton plat **(10, 12)** destiné à la fabrication d'un emballage et comportant une première face **(11)** et une seconde face **(13)** opposées, dans lequel :
- on pratique dans le flan de carton **(10, 12)** une ligne de découpe **(16)** fermée sur elle-même, la ligne de découpe **(16)** délimitant une première partie **(18)** du flan **(10, 12)** et une seconde partie **(20)** du flan **(10, 12)** à l'extérieur de la ligne de découpe **(16)** ;
- on amène en regard de la première face **(11)** du flan **(10, 12)** un ruban d'éjection **(34)** comportant une couche d'adhésif **(38),** le ruban d'éjection **(34)** étant agencé avec sa couche d'adhésif **(38)** du côté la première face **(11)** du flan **(10, 12)** et en regard de la première partie **(18)** du flan **(10, 12)** ;
- on amène le flan **(10, 12),** muni de la ligne de découpe **(16),** et le ruban d'éjection **(34)** en regard l'un de l'autre entre un outil d'appui **(24)** et un outil d'activation **(26)** qui sont en regard l'un de l'autre ;
- l'outil d'activation **(26)** présente une face active **(40)** en relief, tournée vers le ruban d'éjection **(34)** et le flan **(10, 12),** et dont le relief est délimité par un bord périphérique **(44)** ;
- une projection perpendiculaire du bord périphérique **(44)** sur un plan d'extension du flan **(10, 12)** est inscrite à l'intérieur de la ligne de découpe **(16)** avec un décalage radial d'activation **(dr1)** vers l'intérieur par rapport à la ligne de découpe **(16)** ;
- à l'intérieur du bord périphérique **(44),** la face active **(40)** présente une empreinte **(46)** en creux ;
- l'outil d'appui **(24)** présente un bossage **(48)** en excroissance vers le flan **(10, 12)** par rapport à une surface périphérique **(50)** tournée vers le flan **(10, 12),** le bossage **(48)** présentant un contour **(52)** par rapport à la surface périphérique **(50)** ;
- une projection perpendiculaire du contour **(52)** du bossage **(48)** sur le plan d'extension du flan **(10, 12)** est inscrite à l'intérieur de la projection perpendiculaire du bord périphérique **(44)** de l'outil d'activation **(26)** sur ce plan avec un décalage radial d'appui **(dr2)** vers l'intérieur ;
- on serre la première partie **(18)** du flan **(10, 12)** et le ruban d'éjection **(34)** en regard l'un de l'autre entre l'outil d'appui **(24)** et l'outil d'activation **(26)** qui sont en regard l'un de l'autre de manière à coller le ruban d'éjection **(34)** exclusivement sur la première partie **(18)** du flan **(10, 12),**
- et en ce que, après avoir serré la première partie **(18)** du flan **(10, 12)** et le ruban d'éjection **(34)** entre l'outil d'appui **(24)** et l'outil d'activation **(26),** on sépare le ruban d'éjection **(34)** de la seconde partie **(20)** du flan, la première partie **(18)** du flan étant ainsi séparée de la seconde partie **(20)** du flan en étant collée au ruban d'activation **(34).**

2. Procédé selon la revendication **1, caractérisé en ce que** l'outil d'appui **(24)** entre en contact avec la seconde face **(13)** du flan **(10, 12)** avant que le ruban d'éjection **(34)** soit serré contre la première face **(11)** du flan par l'outil d'activation **(26).**

3. Procédé selon l'une quelconque des revendications précédentes, **caractérisé en ce que** le décalage radial d'activation **(dr1)** entre la projection du bord périphérique **(44)** du relief de la face active **(40)** de l'outil d'activation **(26)** et la ligne de découpe **(16)** est d'au moins 0,1 mm, de préférence au moins 0,2 mm sur l'étendue de ce bord périphérique **(44).**

4. Procédé selon l'une quelconque des revendications précédentes, **caractérisé en ce que** le décalage radial d'appui **(dr2)** entre les projections perpendiculaires sur le plan d'extension du flan du contour **(52)** du bossage **(48)** de l'outil d'appui **(24)** et du bord périphérique **(44)** du relief de la face active **(40)** de l'outil d'activation **(24)** est d'au moins 0,1 mm, de préférence au moins 0,2 mm sur l'étendue de ce bord périphérique **(44).**

5. Procédé selon l'une quelconque des revendications précédentes, **caractérisé en ce que** la profondeur maximale de l'empreinte **(46)** dans la face active **(40)** de l'outil d'activation **(26)** est comprise entre 0,1 et 0.5 mm.

6. Procédé selon l'une quelconque des revendications précédentes, **caractérisé en ce que** la hauteur maximale du bossage **(48)** par rapport à la surface périphérique **(50)** de l'outil d'appui **(24)** est supérieure à 0,5 mm.

7. Procédé selon l'une quelconque des revendications précédentes, **caractérisé en ce que** la hauteur maximale du bossage **(48)** par rapport à la surface périphérique **(50)** de l'outil d'appui **(24)** est comprise entre 0,8 et 1,2 mm.

8. Procédé selon l'une quelconque des revendications précédentes, **caractérisé en ce qu'**un contre-appui élastique **(54)** est agencé, par rapport à l'outil d'appui **(24),** du côté opposé de l'ensemble formé par le flan **(10, 12)** et le ruban d'éjection **(34).**

9. Procédé selon la revendication **8, caractérisé en ce que** le contre-appui élastique **(54)** est agencé à l'extérieur du périmètre la ligne de découpe **(16)** qui délimite l'ouverture.

10. Procédé selon l'une quelconque des revendications précédentes, **caractérisé en ce que** l'un au moins de l'outil d'activation **(26)** ou de l'outil de d'appui est, au moins lors de l'étape de serrage, chauffé à une température supérieure à 80°C, plus préférentiellement supérieure à 120°C.

11. Procédé selon l'une quelconque des revendications précédentes, **caractérisé en ce que** la découpe de la ligne de découpe **(16)** est pratiquée en deux étapes successives comportant une première étape de découpe d'une première partie (161) de la ligne de découpe **(16)** et une seconde étape de découpe d'une seconde partie (162) de la ligne de découpe **(16).**

12. Procédé selon la revendication **11, caractérisé en ce que** les deux opérations de découpe de la première et de la seconde partie de la ligne de découpe sont réalisées au moyen respectivement d'un premier et d'un second couteau de découpe ayant respectivement la forme de la première (161) et de la seconde partie (162) de la ligne de découpe **(16).**

13. Procédé selon l'une quelconque des revendications précédentes, **caractérisé en ce que** la première partie **(18)** du flan **(10, 12)** est située à l'intérieur de la ligne de découpe fermée **(16)** et la seconde partie **(20)** du flan est située à l'extérieur de la ligne de découpe **(16).**

14. Procédé selon l'une quelconque des revendications précédentes, **caractérisé en ce que** la couche d'adhésif **(38)** du ruban d'éjection **(34)** comporte un adhésif réactivable à la chaleur.

15. Procédé selon l'une quelconque des revendications précédentes, **caractérisé en ce qu'**il comporte la réalisation de plusieurs découpes d'ouvertures décalées l'une de l'autre selon une direction perpendiculaire à la direction de translation machine, et **en ce qu'**il comporte la mise en oeuvre de plusieurs rubans d'éjection distincts décalés l'un de l'autre selon la direction perpendiculaire à la direction de translation machine.

## Patentansprüche

1. Verfahren zum Schneiden einer Öffnung in einen flachen Kartonrohling (10, 12), der für die Herstellung einer Verpackung bestimmt ist und eine erste Fläche (11) und eine zweite Fläche (13), die einander gegenüberliegen, beinhaltet, wobei:
- in dem Kartonrohling (10, 12) eine Schnittlinie (16) gebildet wird, die in sich selbst geschlossen ist, wobei die Schnittlinie (16) einen ersten Teil (18) des Rohlings (10, 12) und einen zweiten Teil (20) des Rohlings (10, 12) außerhalb der Schnittlinie (16) begrenzt,
- in Bezug auf die erste Fläche (11) des Rohlings (10, 12) ein Auswurfband (34) geführt wird, das eine Haftschicht (38) beinhaltet, wobei das Auswurfband (34) mit seiner Haftschicht (38) auf der Seite der ersten Fläche (11) des Rohlings (10, 12) und in Bezug auf den ersten Teil (18) des Rohlings (10, 12) angeordnet ist,
- der Rohling (10, 12), der mit der Schnittlinie (16) versehen ist, und das Auswurfband (34) in Bezug zueinander zwischen einem Stützwerkzeug (24) und einem Aktivierungswerkzeug (26) geführt werden, die in Bezug zueinander stehen,
- das Aktivierungswerkzeug (26) eine aktive Fläche (40) in Reliefstruktur aufweist, die dem Auswurfband (34) und dem Rohling (10, 12) zugewandt ist, und wobei die Reliefstruktur durch einen Umfangsrand (44) begrenzt ist,
- ein senkrechter Vorsprung des Umfangsrands (44) auf einer Erstreckungsebene des Rohlings (10, 12) mit einer radialen Aktivierungsverschiebung (dr1) in Richtung des Inneren in Bezug auf die Schnittlinie (16) in das Innere der Schnittlinie (16) gesetzt ist,
- im Inneren des Umfangsrands (44) die aktive Fläche (40) einen ausgenommenen Abdruck (46) aufweist,
- das Stützwerkzeug (24) eine Erhebung (48) als Ausstülpung in Richtung des Rohlings (10, 12) in Bezug auf eine Umfangsfläche (50) aufweist, die dem Rohling (10, 12) zugewandt ist, wobei die Erhebung (48) eine Kontur (52) in Bezug auf die Umfangsfläche (50) aufweist,
- ein senkrechter Vorsprung der Kontur (52) der Erhebung (48) auf der Erstreckungsebene des Rohlings (10, 12) in das Innere des senkrechten Vorsprungs des Umfangsrands (44) des Aktivierungswerkzeugs (26) auf dieser Ebene mit einer radialen Stützverschiebung (dr2) in Richtung des Inneren gesetzt ist,
- der erste Teil (18) des Rohlings (10, 12) und das Auswurfband (34) in Bezug zueinander zwischen dem Stützwerkzeug (24) und dem Aktivierungswerkzeug (26), die in Bezug zueinander stehen, zusammengedrückt werden, um das Auswurfband (34) ausschließlich auf den ersten Teil (18) des Rohlings (10, 12) zu kleben,
- und dass, nachdem der erste Teil (18) des Rohlings (10, 12) und das Auswurfband (34) zwischen dem Stützwerkzeug (24) und dem Aktivierungswerkzeug (26) zusammengedrückt worden sind, das Auswurfband (34) von dem zweiten Teil (20) des Rohlings getrennt wird, wobei der erste Teil (18) des Rohlings somit von dem zweiten Teil (20) des Rohlings getrennt wird, indem er auf das Aktivierungsband (34) geklebt wird.

2. Verfahren nach Anspruch 1, **dadurch gekennzeichnet, dass** das Stützwerkzeug (24) in Kontakt mit der zweiten Fläche (13) des Rohlings (10, 12) tritt, bevor das Auswurfband (34) durch das Aktivierungswerkzeug (26) gegen die erste Fläche (11) des Rohlings gedrückt wird.

3. Verfahren nach einem der vorhergehenden Ansprüche, **dadurch gekennzeichnet, dass** die radiale Aktivierungsverschiebung (dr1) zwischen dem Vorsprung des Umfangsrands (44) der Reliefstruktur der aktiven Fläche (40) des Aktivierungswerkzeugs (26) und der Schnittlinie (16) zumindest 0,1 mm, bevorzugt zumindest 0,2 mm über die Erstreckung dieses Umfangsrands (44) beträgt.

4. Verfahren nach einem der vorhergehenden Ansprüche, **dadurch gekennzeichnet, dass** die radiale Stützverschiebung (dr2) zwischen den senkrechten Vorsprüngen auf der Erstreckungsebene des Rohlings der Kontur (52) der Erhebung (48) des Stützwerkzeugs (24) und des Umfangsrands (44) der Reliefstruktur der aktiven Fläche (40) des Aktivierungswerkzeugs (24) zumindest 0,1 mm, bevorzugt zumindest 0,2 mm über die Erstreckung dieses Umfangsrands (44) beträgt.

5. Verfahren nach einem der vorhergehenden Ansprüche, **dadurch gekennzeichnet, dass** die maximale Tiefe des Abdrucks (46) in der aktiven Fläche (40) des Aktivierungswerkzeugs (26) zwischen 0,1 und 0,5 mm beträgt.

6. Verfahren nach einem der vorhergehenden Ansprüche, **dadurch gekennzeichnet, dass** die maximale Höhe der Erhebung (48) in Bezug auf die Umfangsfläche (50) des Stützwerkzeugs (24) größer als 0,5 mm ist.

7. Verfahren nach einem der vorhergehenden Ansprüche, **dadurch gekennzeichnet, dass** die maximale Höhe der Erhebung (48) in Bezug auf die Umfangsfläche (50) des Stützwerkzeugs (24) zwischen 0,8 und 1,2 mm beträgt.

8. Verfahren nach einem der vorhergehenden Ansprüche, **dadurch gekennzeichnet, dass** ein elastisches Widerlager (54) in Bezug auf das Stützwerkzeug (24) auf der Seite gegenüber der Anordnung, die durch den Rohling (10, 12) und das Auswurfband (34) gebildet ist, angeordnet ist.

9. Verfahren nach Anspruch 8, **dadurch gekennzeichnet, dass** das elastische Widerlager (54) auf der Außenseite des Umfangs der Schnittlinie (16), welche die Öffnung begrenzt, angeordnet ist.

10. Verfahren nach einem der vorhergehenden Ansprüche, **dadurch gekennzeichnet, dass** zumindest eines von dem Aktivierungswerkzeug (26) oder dem Stützwerkzeug zumindest während des Schrittes des Zusammendrückens auf eine Temperatur von mehr als 80 °C, bevorzugter mehr als 120 °C, erwärmt wird.

11. Verfahren nach einem der vorhergehenden Ansprüche, **dadurch gekennzeichnet, dass** der Schnitt der Schnittlinie (16) in zwei aufeinanderfolgenden Schritten gebildet wird, die einen ersten Schritt des Schnitts eines ersten Teils (161) der Schnittlinie (16) und einen zweiten Schritt des Schnitts eines zweiten Teils (162) der Schnittlinie (16) beinhalten.

12. Verfahren nach Anspruch 11, **dadurch gekennzeichnet, dass** die zwei Schritte des Schnitts des ersten und des zweiten Teils der Schnittlinie mittels jeweils eines ersten und eines zweiten Schnittmessers umgesetzt werden, die jeweils die Form des ersten (161) und des zweiten Teils (162) der Schnittlinie (16) aufweisen.

13. Verfahren nach einem der vorhergehenden Ansprüche, **dadurch gekennzeichnet, dass** sich der erste Teil (18) des Rohlings (10, 12) innerhalb der geschlossenen Schnittlinie (16) befindet und sich der zweite Teil (20) des Rohlings außerhalb der Schnittlinie (16) befindet.

14. Verfahren nach einem der vorhergehenden Ansprüche, **dadurch gekennzeichnet, dass** die Haftschicht (38) des Auswurfbands (34) einen Haftstoff beinhaltet, der auf Wärme reagiert.

15. Verfahren nach einem der vorhergehenden Ansprüche, **dadurch gekennzeichnet, dass** es die Umsetzung mehrerer Schnitte von Öffnungen, die zueinander versetzt sind, gemäß einer Richtung senkrecht zu der Verschiebungsrichtung der Maschine beinhaltet, und dass es die Umsetzung mehrerer einzelner Auswurfbänder, die zueinander versetzt sind, gemäß der Richtung senkrecht zu der Verschiebungsrichtung der Maschine beinhaltet.

## Claims

1. A method of cutting out an opening in a flat cardboard blank (10, 12) for manufacturing a package, the blank having a first face (11) and an opposite second face (13), the method comprising:
- forming a closed-loop cutout line (16) in the cardboard blank (10, 12), the cutout line (16) defining a first portion (18) of the blank (10, 12) and a second portion (20) of the blank (10, 12) outside the cutout line (16);
- bringing the first face (11) of the blank (10, 12) to face an ejector tape (34) including an adhesive layer (38), the ejector tape (34) being arranged with its adhesive layer (38) on a side towards the first face (11) of the blank (10, 12) and facing the first portion (18) of the blank (10, 12);
- bringing the blank (10, 12), with its cutout line (16), and the ejector tape (34) to face each other between a presser tool (24) and an activation tool (26) that face each other;
- the activation tool (26) presenting a protruding active face (40) facing towards the ejector tape (34) and the blank (10, 12), with its protruding portion being defined by a peripheral edge (44);
- a projection of the peripheral edge (44) perpendicularly onto a plane in which the blank (10, 12) extends being inscribed inside the cutout line (16) with an activation radial margin (dr1) towards the inside away from the cutout line (16);
- inside the peripheral edge (44), the active face (40) presenting a recess (46);
- the presser tool (24) presenting a boss (48) projecting towards the blank (10, 12) from a peripheral surface (50) facing towards the blank (10, 12), the boss (48) presenting an outline (52) relative to the peripheral surface (50);
- a projection of the outline (52) of the boss (48) perpendicularly onto the plane in which the blank (10, 12) extends being inscribed inside the projection of the peripheral edge (44) of the activation tool (26) perpendicularly onto said plane with a pressing radial margin (dr2) towards the inside; and
- pressing together the first portion (18) of the blank (10, 12) and the facing ejector tape (34) between the presser tool (24) and the facing activation tool (26) in such a manner as to cause the ejector tape (34) to stick exclusively to the first portion (18) of the blank (10, 12).
- and in that, after having pressed together the first portion (18) of the blank (10,12) and the facing ejector tape (34) between the presser tool (24) and the facing activation tool (26), the ejector tape (34) is separated from the second portion (20) of the blank , the first portion (18) being separated from the second portion (20) of the blank by being stuck to the facing ejector tape (34).

2. A method according to claim 1, **characterized in that** the presser tool (24) comes into contact with the second face (13) of the blank (10, 12) before the ejector tape (34) is pressed against the first face (11) of the blank by the activation tool (26).

3. A method according to either preceding claim, **characterized in that** the activation radial margin (dr1) between the projection of the peripheral edge (44) of the protruding portion of the active face (40) of the activation tool (26) and the cutout line (16) is not less than 0.1 mm, preferably not less than 0.2 mm over the extent of the peripheral edge (44).

4. A method according to any preceding claim, **characterized in that** the pressing radial margin (dr2) between the perpendicular projections onto the plane in which the blank extends of the outline (52) of the boss (48) of the presser tool (24) and of the peripheral edge (44) of the protruding portion of the active face (40) of the activation tool (24) is not less than 0.1 mm, preferably not less than 0.2 mm over the extent of the peripheral edge (44).

5. A method according to any preceding claim, **characterized in that** the maximum depth of the recess (46) in the active face (40) of the activation tool (26) lies in the range 0.1 mm to 0.5 mm.

6. A method according to any preceding claim, **characterized in that** the maximum height of the boss (48) relative to the peripheral surface (50) of the presser tool (24) is greater than 0.5 mm.

7. A method according to any preceding claim, **characterized in that** the maximum height of the boss (48) relative to the peripheral surface (50) of the presser tool (24) lies in the range 0.8 mm to 1.2 mm.

8. A method according to any preceding claim, **characterized in that** a resilient back-presser (54) is arranged relative to the presser tool (24) on the opposite side of the assembly formed by the blank (10, 12) and the ejector tape (34).

9. A method according to claim 8, **characterized in that** the resilient back-presser (54) is arranged outside the perimeter of the cutout line (16) defining the opening.

10. A method according to any preceding claim, **characterized in that** at least one of the activation tool (26) and the presser tool is heated, at least during the pressing step, to a temperature higher than 80°C, more preferably higher than 120°C.

11. A method according to any preceding claim, **characterized in that** the cutout line (16) is cut out in two successive steps comprising a first step of cutting out a first portion (161) of the cutout line (16), and a second step of cutting out a second portion (162) of the cutout line (16).

12. A method according to claim 11, **characterized in that** the two operations of cutting out the first and second portions of the cutout line are performed by means of respective first and second cutters having respectively the shape of the first portion (161) and the shape of the second portion (162) of the cutout line (16).

13. A method according to any preceding claim, **characterized in that** the first portion (18) of the blank (10, 12) is situated inside the closed-loop cutout line (16), and the second portion (20) of the blank is situated outside the cutout line (16).

14. A method according to any preceding claim, **characterized in that** the layer of adhesive (38) of the ejector tape (34) comprises a heat-activatable adhesive.

15. A method according to any preceding claim, **characterized in that** it includes making a plurality of opening cutouts that are offset from one another in a direction perpendicular to the movement direction of the machine, and **in that** it includes using a plurality of distinct ejector tapes that are offset from one another in the direction perpendicular to the movement direction of the machine.
